# EUROPÄISCHE PATENTSCHRIFT

(11) **EP 1 984 123 B1**
(45) Veröffentlichungstag und Bekanntmachung des Hinweises auf die Patenterteilung: **06.10.2010**
(21) Anmeldenummer: 06706974.0
(22) Anmeldetag: 15.02.2006
(51) Int. Cl.: B07C 7/02

(54) **SORTIERANLAGE**
SORTING INSTALLATION
INSTALLATION DE TRI

(43) Veröffentlichungstag der Anmeldung: 29.10.2008
(73) Patentinhaber: PPG Perner Publishing Group AG, 9403 Goldach (CH)
(72) Erfinder: PERNER, Wolfgang, E., A-4810 Gmunden (AT)
(74) Vertreter: Manitz, Finsterwald & Partner GbR
(86) Internationale Anmeldenummer: PCT/EP2006/001372
(87) Internationale Veröffentlichungsnummer: WO 2007/093189

(56) Entgegenhaltungen:
- EP-A1- 0 481 415
- DE-A1- 2 261 520
- DE-A1- 10 234 516
- US-A- 4 484 685
- US-A1- 2004 080 105
- US-B1- 6 341 700

## Beschreibung

Die vorliegende Erfindung betrifft eine Sortieranlage zum Sortieren von Sortierstücken, insbesondere Poststücken, mit einem nach vorne offenen Haltekörper, wenigstens einem Sortierfach in dem Haltekörper zur Aufnahme sortierter Sortierstücke und wenigstens einem Trennelement zur Unterteilung des Sortierfaches in Unterfächer.

Sortieranlagen werden insbesondere für das Sortieren von Poststücken eingesetzt. Bekannte Anlagen umfassen zum Beispiel einen regalartigen Korpus mit regalfachartigen waagerechten Unterteilungen, die Sortierfächer bilden. Die einzelnen Sortierfächer sind durch feststehende Trennwände unterteilt, so dass sich einzelne nach vorne offene Unterfächer bilden.

Den einzelnen Unterfächern sind für den Fall der Postsortierung zum Beispiel einzelne Zustellbezirke zugeordnet. Der Benutzer sortiert die ungeordnet vorliegende Post nach Zustellbezirken in die Unterfächer ein. Nach vollständiger Sortierung nimmt er die Poststücke aus den jeweiligen Unterfächern und legt sie zum Beispiel in Reihenfolge der Zustellbezirke in seine Posttasche oder eine andere Transporteinheit ein. Die Post ist auf diese Weise bereits sortiert und kann in der Reihenfolge der Zustellbezirke aus der Transporteinheit herausgenommen und zugestellt werden.

Durch die feststehenden Trennelemente ist die Größe der einzelnen Unterfächer fest vorgegeben. Das Postaufkommen für unterschiedliche Zustellbezirke ist allerdings in der Regel unterschiedlich, so dass es vorkommen kann, dass das Postaufkommen eines Zustellbezirkes nicht in das für ihn vorgesehene Unterfach passt.

Beim Herausnehmen der Post aus den einzelnen Unterfächern und Einlegen in die Transporteinheit bzw. Posttasche muss der Benutzer jedes einzelne Fach leeren und die darin enthaltenen Poststücke in die Tasche bzw. Transporteinheit einlegen. Jedes Unterfach bedarf daher eines einzelnen Zugriffsschrittes.

Eine Sortieranlage mit den Merkmalen des Oberbegriffes des Anspruches 1 ist aus US 2004/0080105 A1 bekannt.

Aufgabe der vorliegenden Erfindung ist es, eine Sortieranlage anzugeben, die ein einfaches und Zeit sparendes Sortieren ermöglicht. Diese Aufgabe wird mit einer Sortieranlage mit den Merkmalen des Anspruches 1 gelöst. Unteransprüche sind auf bevorzugte Ausführungsformen gerichtet.

Bei der erfindungsgemäßen Sortieranlage weist wenigstens ein Sortierfach eine Ausziehlade auf, die aus dem Haltekörper zum Beispiel auf Teleskopschienen zumindest teilweise herausgezogen werden kann. Zur Begrenzung des Auszugs kann ein entsprechender Anschlag vorgesehen sein, damit die Ausziehlade beim Herausziehen nicht herunterfallen kann.

Die erfindungsgemäße Sortieranlage weist zumindest ein Sortierfach mit einer, vorzugsweise nach vorne offenen, Ausziehlade auf. Sind mehrere Sortierfächer vorgesehen, so weisen vorteilhafterweise alle eine erfindungsgemäß ausgestaltete Ausziehlade auf. Es sind jedoch auch Ausführungsformen möglich, in denen einzelne Sortierfächer keine Ausziehlade aufweisen und insofern nicht erfindungsgemäß ausgestaltet sind. Wenn es nicht anders angegeben ist, ist im Folgenden unter dem Begriff "Sortierfach" ein erfindungsgemäß ausgestaltetes Sortierfach mit Ausziehlade zu verstehen.

Wenigstens ein Trennelement, das zur Unterteilung des Sortierfaches mit Ausziehlade vorgesehen ist, ist als parallel zur Ausziehrichtung der Ausziehlade angeordneter Separator ausgestaltet, der nicht fest mit der Ausziehlade verbunden ist und sich beim Herausbewegen der Ausziehlade in der Ausziehrichtung nicht mitbewegt, so dass die Ausziehlade nach dem Herausbewegen nicht mehr durch den wenigstens einen Separator unterteilt ist. Während also im nicht ausgezogenen Zustand die das Sortierfach bildende Ausziehlade durch die Separatoren in einzelne Unterfächer unterteilt ist, bewegen sich die Separatoren beim Herausziehen der Ausziehlade nicht mit, so dass die Unterteilung während des Herausziehprozesses der Ausziehlade aufgehoben wird. Im herausgezogenen Zustand ist die das Sortierfach bildende Ausziehlade also nicht mehr unterteilt.

Die Funktion wird anhand der Sortierung von Poststücken erläutert. Der Benutzer sortiert die Poststücke in die durch die Separatoren unterteilte Ausziehlade, solange sie durch die Separatoren unterteilt ist. Zum Beispiel können die einzelnen durch die Separatoren gebildeten Unterfächer einzelnen Postzustellbezirken zugeordnet sein. Nach vollständiger Einsortierung des Postaufkommens zieht der Benutzer die Ausziehlade nach vorne heraus. Die Separatoren bewegen sich mit dieser Ausziehbewegung nicht mit, so dass die Unterteilung in Unterfächer aufgehoben wird. Trotzdem befinden sich die Poststücke nach Zustellbezirken geordnet in der Ausziehlade. Die Poststücke können jetzt von dem Benutzer in seitlicher Richtung zusammen geschoben werden und in einem einzigen Arbeitsschritt aus der Ausziehlade herausgenommen und in die Posttasche bzw. die Transporteinheit eingelegt werden.

Die Herausnahme der Sortierstücke aus der Ausziehlade ist daher sehr viel weniger zeitintensiv, als wenn eine größere Anzahl einzelner Fächer entleert werden müsste.

Die Erfindung eignet sich insbesondere zum Sortieren von Poststücken zum Beispiel nach Zustellbezirken eines Postboten. Die Erfindung ist jedoch vorteilhaft bei allen Sortierprozessen einsetzbar, bei denen Sortierstücke in eine Unterteilung gebracht werden müssen und im Anschluss in der Reihenfolge dieser Unterteilung weiter verarbeitet werden.

Besonders effektiv erweist sich die Erfindung, wenn in einem Sortierfachmehrere erfindungsgemäß ausgestaltete Separatoren vorgesehen sind.

Besonders vorteilhaft ist es, wenn die Ausziehlade im herausgezogenen Zustand überhaupt keine Unterteilung mehr aufweist und insofern eine Ausziehlade einem Sortierfach entspricht. Es sind jedoch auch Ausgestaltungen möglich, bei denen zwei oder mehr Sortierfächer pro Ausziehlade vorgesehen sind, wobei die einzelnen Sortierfächer ihrerseits im nicht ausgezogenen Zustand der Ausziehlade durch die Separatoren unterteilt sind, aber nach dem Herausziehen keine Unterteilung mehr vorliegt. So kann es zum Beispiel aus Stabilitätsgründen vorteilhaft sein, wenn eine Ausziehlade in ihrer Mitte eine feststehende Mittelwange aufweist, so dass eine Ausziehlade zwei Sortierfächer rechts und links der Mittelwange umfasst. Eine solche Unterteilung einer Ausziehlade in mehrere Sortierfächer kann zum Beispiel auch bei sehr großen Ausziehladen sinnvoll sein, bei denen nach Herausziehen der Ausziehlade und insofern Aufhebung der Trennung in Unterfächer ein zu großes nicht unterteiltes Fach entstehen würde, dessen Inhalt beim Herausnehmen schwer handhabbar wäre.

Eine solche Mittelwange, die im Gegensatz zu den Separatoren die Ausziehbewegung der Ausziehlade mitmacht, kann auch versetzbar ausgestaltet sein. Zum Beispiel kann sie je nach Anforderung an unterschiedlichen Stellen der Ausziehlade festgeschraubt werden. So ist die Gesamtgröße eines Sortierfaches einstellbar, um dem typischen Volumen einer Posttasche zu entsprechen. Es können auch mehrere fest in der Ausziehlade verankerte bzw. verankerbare Mittelwangen vorgesehen sein.

Damit sich die Separatoren beim Ausziehprozess der Ausziehlade nicht mitbewegen, befinden sich an der rückwärtigen Seite der Ausziehlade vorteilhafterweise Führungen oder Öffnungen in der Rückwand, durch die die Separatoren gleiten können, wenn die Ausziehlade herausgezogen wird. Bei einer besonders bevorzugten Ausgestaltung weist die Rückwand der Ausziehlade Schlitze auf, wobei die einzelnen Schlitze derart ausgestaltet sind, dass ein Separator durch sie gleiten kann. Die Anzahl der Führungen bzw. Schlitze entspricht dabei zumindest der Anzahl der gewünschten Separatoren. Besonders flexibel ist eine Ausgestaltung, bei der eine größere Anzahl von Führungen bzw. Schlitzen in vorbestimmten Abständen vorgesehen ist, so dass durch Auswahl der verwendeten Führungen bzw. Schlitze die Anzahl und der Abstand der einzelnen Separatoren gewählt werden kann.

Bei einer Weiterbildung dieser Ausgestaltung sind die Führungen bzw. Schlitze derart dimensioniert, dass sie die Separatoren führen. Dazu kann insbesondere die seitliche Ausdehnung der Führungen bzw. Schlitze so gewählt sein, dass sie im Wesentlichen der Dicke der einzelnen Separatoren entspricht, ohne diese jedoch festzuklemmen.

Die Führungen bzw. Schlitze in der Rückwand der Ausziehlade legen die räumliche Ausrichtung der Separatoren fest. Besonders platzökonomisch ist eine vertikale Ausrichtung der Separatoren, das heißt eine vertikale Ausrichtung der Schlitze bzw. Führungen. Es sind jedoch auch Ausgestaltungen möglich, bei denen die Führungen bzw. Schlitze und damit die Separatoren schräg ausgerichtet sind.

Die Schlitze in der Rückwand der Ausziehlade können bei einer vorteilhaften Weiterbildung Führungsstützen aufweisen, die zum Beispiel außen an der Rückwand der Ausziehlade vorgesehen sind und die seitliche Stützung der Separatoren unterstützen, insbesondere wenn die Ausziehlade ausgezogen ist. Solche Führungsstützen dienen außerdem der Stabilisierung der geschlitzten Rückwand. Sie können so ausgestaltet sein, dass sie die effektive Dicke der Rückwand erhöhen, wenn die Rückwand zum Bespiel dünnwandig ist.

Besonders bevorzugt sind die Separatoren derart ausgestaltet, dass sie aus der Sortieranlage herausgenommen werden können. Auf diese Weise kann ein Benutzer die Separatoren je nach Bedarf und Anforderungen in unterschiedlicher Anzahl bzw. unterschiedlichen Abständen einsetzen.

Um zu gewährleisten, dass die Separatoren den Ausziehprozess der Ausziehlade nicht mitmachen, werden die Separatoren mit dem Haltekörper oder einem mit dem Haltekörper fest verbundenen Element verbunden. Im Falle von lösbaren Separatoren ist auch diese Verbindung lösbar ausgestaltet. Der wenigstens eine Separator weist dazu an seiner in Ausziehrichtung der Ausziehlade hinten angeordneten Kante einen Haken auf, der mit einer Haltekante oder Haltestange zusammenwirkt, die mit dem Haltekörper fest verbunden ist, wobei die Haltekante oder Haltestange parallel zur Rückwand der Ausziehlade ausgerichtet ist und in einer Höhe angeordnet ist, die der Höhenlage des Hakens eines Separators in dessen eingesetztem Zustand entspricht. Ist der Haken an der Haltestange oder der Haltekante eingehakt, so kann sich der Separator in Ausziehrichtung nicht bewegen. Wird die Ausziehlade herausgezogen, so hält der Haken den Separator an der Haltestange bzw. der Haltekante, so dass sich die Ausziehlade ohne den Separator bewegt und der Separator seine Trennungsfunktion verliert. Vorzugsweise ist die Haltekante oder die Haltestange horizontal ausgerichtet und der Haken des Separators weist mit seiner Öffnung nach unten. Die Verhakung des Hakens mit der Haltekante bzw. der Haltestange wird dann durch die Schwerkraft des Separators bewirkt bzw. unterstützt.

Der Begriff "Haken" soll hier allgemein Elemente bezeichnen, die eine Ausnehmung zum Umgreifen der Haltestange bzw. der Haltekante aufweisen.

Der Haken ist an seiner Außenseite und/oder die Haltestange bzw. die Haltekante ist an der der Ausziehlade zugewandten Seite angeschrägt oder abgerundet. Wenn sich der Separator und die Haltestange bzw. die Haltekante relativ aufeinander zu bewegen, gleitet bei einer solche Ausgestaltung der Haken an der Haltekante bzw. der Haltestange ab, bis er mit seiner Hakenöffnung die Haltestange bzw. die Haltekante umgreifen kann. Insbesondere bei einer Ausgestaltung, bei der die Hakenöffnung nach unten weist, fällt der Separator dann derart nach unten, dass der Haken an der Haltekante bzw. der Haltestange einhakt.

Bei einer solchen vorteilhaften Ausführungsform kann zum Beispiel wie folgt vorgegangen werden. Im ausgezogenen Zustand der Ausziehlade können die Separatoren in die Ausziehlade eingesetzt werden, zum Beispiel in gewünschter Anzahl und gewünschtem Abstand. Sie werden dabei zum Beispiel durch die Führungen bzw. Schlitze am rückwärtigen Bereich der Ausziehlade gehalten. Die Ausziehlade wird jetzt zusammen mit den Separatoren in den Haltekörper eingeschoben. Am Ende des Einschubprozesses treffen die Haken der Separatoren auf die Haltestange bzw. die Haltekante und bewegen sich aufgrund der Anschrägung zumindest im hinteren Bereich der Separatoren nach oben. Wird die Ausziehlade weiter eingeschoben, so können die Haken die Haltestange bzw. die Haltekante umgreifen, so dass die angehobenen Separatoren nach unten fallen und die Haken mit der Haltestange bzw. der Haltekante in Eingriff kommen. In Ausziehrichtung sind die Separatoren damit fest fixiert und können sich nicht mehr mit der Ausziehlade bewegen. Die Sortierstücke können in die durch die Separatoren abgegrenzten Unterfächer der Ausziehlade einsortiert werden. Ein Herausbewegen der Ausziehlade nach dem Einsortieren der Sortierstücke geschieht ohne Bewegung der eingehakten Separatoren, so dass diese ihre Trennfunktion verlieren.

Zur Stützung der Separatoren, insbesondere um sie in ihrer räumlichen Ausrichtung zu halten, während die Ausziehlade herausgezogen wird, kann ein zu dem Haltekörper der Sortieranlage ortsfestes Auflager vorgesehen sein, in das die Separatoren während des Ausziehprozesses der Ausziehlade eingesetzt sind. Vorzugsweise handelt es sich dabei um ein Auflager, in dem schlitzartige Stützhalterungen für die Separatoren vorgesehen sind. Zum Beispiel kann das Auflager im Bereich der Haltestange bzw. der Haltekante der entsprechenden Ausführungsform vorgesehen sein und die Schlitze in einer Richtung ausgerichtet sein, die der gewünschten Raumausrichtung der Separatoren entspricht.

Eine bevorzugte Weiterbildung dieser Ausgestaltung sieht vor, dass das Auflager einen Justiermechanismus aufweist, der ausgestaltet ist, die Stützhalterungen für die Separatoren zu justieren. Je nach Ausgestaltung kann der Justiermechanismus zur Einstellung der Winkelausrichtung der Schlitze des Auflagers parallel zu den Schlitzen in der Rückwand der Ausziehlade und/oder zur genauen Einstellung der Schlitzlage des Auflagers mit Bezug zu den Schlitzen der Rückwand der Ausziehlade dienen.

Dazu kann zum Beispiel eine Justierschraube vorgesehen sein, mit der die Gesamtheit der Schlitze des Auflagers um einige Millimeter mit Bezug zu dem Haltekörper verschoben werden können. Bei einer einfach zu handhabenden Weiterbildung ist die Justierschraube von der Seite her zugänglich, zum Beispiel durch eine Bohrung in der Seitenwand eines korpusartigen Haltekörpers.

Besonders bevorzugt ist es, wenn die einzelnen Separatoren in der Ausziehlade beim Sortierprozess nicht nur durch die Führungen bzw. Schlitze im rückwärtigen Bereich der Ausziehlade gehalten werden, so dass während des Sortierprozesses bei eingeschobener Ausziehlade die Separatoren mehrfach fest gehalten sind. Dazu kann insbesondere an jedem Separator ein Vorsprung vorgesehen sein, der in eine entsprechende Vorsprungsaufnahme in der Ausziehlade eingreift, wenn die Ausziehlade eingeschoben ist und der beim Herausziehen der Ausziehlade von der Vorsprungsaufnahme freigegeben wird.

Im eingeschobenen Zustand der Ausziehlade werden die Separatoren auf diese Weise nicht nur von den Führungen bzw. Schlitzen im rückwärtigen Bereich der Ausziehlade und dem gegebenenfalls vorhandenen Auflager gestützt, sondern zusätzlich von den in die Vorsprungsaufnahmen eingreifenden Vorsprüngen. Insbesondere ist damit sicher gestellt, dass die Separatoren ihre Lage auch nicht verändern, wenn eines der durch die Unterteilung der Separatoren gebildeten Unterfächer überfüllt wird.

Besonders vorteilhaft ist der Vorsprung dazu im in Ausziehrichtung der Ausziehlade vorderen Bereich des Separators an dessen unterer Kante vorgesehen, wobei die Vorsprungsaufnahmen im Boden der Ausziehlade in deren in Ausziehrichtung vorderem Bereich entsprechend angeordnet sind.

Um ein behinderungsfreies Herausgleiten des Vorsprunges des wenigstens einen Separators aus der korrespondierenden Vorsprungsaufnahme zu gewährleisten, ist bei einer vorteilhaften Weiterbildung vorgesehen, dass der Vorsprung und/oder die Vorsprungsaufnahme derart angeschrägt sind, dass sie beim Herausziehen der Ausziehlade aneinander abgleiten. Insbesondere kann zum Beispiel die nach hinten weisende Kante des Vorsprunges, der im vorderen Bereich eines Separators an dessen unterer Kante vorgesehen ist, entsprechend angeschrägt oder abgerundet sein.

Soll der wenigstens eine Separator sowohl von dem in der Vorsprungsaufnahme aufgenommenen Vorsprung als auch von den Führungen bzw. Schlitzen in der rückwärtigen Seite der Ausziehlade gehalten werden, ist der Abstand des Vorsprunges eines Separators von der in Ausziehrichtung der Ausziehlade hinten liegenden Kante des Separators größer als der Abstand der Vorsprungsaufnahme von der Rückwand der Ausziehlade. Auf diese Weise ist gewährleistet, dass im eingeschobenen Zustand der Ausziehlade, wenn der Vorsprung des wenigstens einen Separators in die Vorsprungsaufnahme eingreift, der Separator im hinteren Bereich in eine Führung bzw. einen Schlitz in der rückwärtigen Seite der Ausziehlade eingreift. Der Separator ist auf diese Weise zumindest an zwei Stellen sicher gelagert.

Bei einer derartigen Ausgestaltung lassen sich die Separatoren wie folgt verwenden. Zunächst wird die Ausziehlade herausgezogen. Die Separatoren werden in gewünschtem Abstand und in gewünschter Anzahl mit ihren jeweiligen Vorsprüngen in die Vorsprungsaufnahmen der Ausziehlade eingesetzt und in die Führungen bzw. Schlitze in der rückwärtigen Seite der Ausziehlade gesteckt. Die Ausziehlade mit den so fixierten Separatoren wird wieder in den Haltekörper eingeschoben.

Die Separatoren können unterschiedlich, zum Beispiel als gitterähnliche Strukturen, ausgestaltet sein. Besonders einfach und in der Anwendung komfortabel sind Platten aus Metall oder Kunststoff.

Der wenigstens eine Separator kann aus verschiedenen Materialien, zum Beispiel Metall oder Kunststoff, geformt sein. Besonders einfach und kostengünstig herstellbar ist ein Separator als Kunststoff-Spritzgussteil. Ein Separator aus Kunststoff weist außerdem eine ausreichende Flexibilität auf, um gegenüber Überfüllungen der durch die Separatoren gebildeten Unterfächer eine gewisse Toleranz aufzuweisen.

Die Erfindung wird anhand der beiliegenden Figuren im Detail erläutert. Die Figuren zeigen erfindungsgemäße Ausführungsbeispiele für die Poststücksortierung. Dabei zeigt:
- Fig. 1: eine perspektivische Ansicht auf die Vorderseite einer Ausfüh- rungsform einer erfindungsgemäßen Postsortieranlage,
- Fig. 2: eine Ausziehlade einer erfindungsgemäßen Ausführungsform schräg von vorne,
- Fig. 3: die Ausziehlade der Fig. 2 schräg von hinten,
- Fig. 4: ein Detail der Ausziehlade mit unterschiedlichen eingesetzten Separatoren,
- Fig. 5: einen Separator einer erfindungsgemäßen Ausführungsform,
- Fig. 6: eine andere Ausgestaltung eines Separators einer erfindungs- gemäßen Ausführungsform,
- Fig. 7: eine Draufsicht von vorne auf ein Sortierfach einer erfin- dungsgemäßen Ausführungsform,
- Fig. 8: eine Vergrößerung eines Details der in Fig. 7 dargestellten Ausführungsform,
- Fig. 9: ein Detail der Ausziehlade der in Fig. 7 gezeigten Ausfüh- rungsform,
- Fig. 10a bis 10c: den Bewegungsablauf beim Herausziehen der Aus- ziehlade einer erfindungsgemäßen Ausführungsform,
- Fig. 11: eine Detailansicht während des Herausziehens der Ausziehla- de der in Fig. 7 dargestellten Ausführungsform,
- Fig. 12: eine Detailansicht während des Herausziehens zu einem spä- teren Zeitpunkt,
- Fig. 13: eine Detailansicht bei herausgezogener Ausziehlade, Fig. 14 eine Ansicht einer erfindungsgemäßen Sortieranlage von hin- ten ohne Rückwand,
- Fig. 15: ein Auflager einer erfindungsgemäßen Ausführungsform,
- Fig. 16: einen Blick von hinten auf ein Detail einer erfindungsgemäßen Sortieranlage mit herausgenommenem Auflager,
- Fig. 17: ein Blick von vorne in ein Sortierfach einer erfindungsgemä- ßen Sortieranlage im Bereich des Auflagers mit weggelassener Ausziehlade, und
- Fig. 18: eine perspektivische Ansicht eines Haltekörpers einer erfin- dungsgemäßen Ausführungsform.

In den Figuren sind gleichartige Elemente in der Regel mit gleichen Bezugsziffern versehen. Sind mehrere gleiche Elemente in einer Figur erkennbar, so sind nicht notwendigerweise alle jeweils mit Bezugsziffern gekennzeichnet.

In Fig. 1 ist eine erfindungsgemäße Sortieranlage 10 gezeigt. Sie weist einen als Korpus ausgestalteten Haltekörper 12 auf, in dem sich mehrere Sortierfächer 14, 16 befinden. Bei der gezeigten Ausgestaltung ist das zweite Sortierfach 14 von unten erfindungsgemäß ausgestaltet. Es weist eine Ausziehlade 18 auf, die in Fig. 1 in herausgezogenem Zustand gezeigt ist. Sie bewegt sich beim Herausziehen auf Teleskopschienen, die nicht dargestellt sind. Das erfindungsgemäß ausgestaltete Sortierfach 14 mit der Ausziehlade 18 weist Separatoren 20 auf. Die Details und die Funktonsweise der Separatoren 20 und der Ausziehlade 18 des Sortierfaches 14 werden weiter unten im Detail erläutert.

Die Sortieranlage 10, die in Fig. 1 dargestellt ist, weist weitere Fächer-16 auf, die auf Regalböden 17 angeordnet sind, aber nicht über eine Ausziehlade verfügen. Diese übrigen Fächer 16 werden daher nicht im Detail beschrieben.

Die gesamte Sortieranlage 10 ist bei der gezeigten Ausführungsform der Fig. 1 auf einem Tisch 23 gelagert.

In noch zu beschreibender Weise befinden sich die Poststücke bei jedem Sortierschritt in der Ausziehlade 18 und liegen somit auf dem Boden der Ausziehlade 18 auf. Unterhalb des erfindungsgemäß ausgestalteten Sortierfaches 14 ist daher kein Regalbrett notwendig, wie es in Form der Regalbretter 17 bei den übrigen, nicht erfindungsgemäß ausgestalteten Sortierfächern 16 notwendig ist.

Fig. 2 zeigt einen Blick auf eine Ausziehlade 18 schräg von vorne. Sie umfasst einen Boden 24, Seitenwangen 26 und bei dieser Ausführungsform, eine feststehende Mittelwange 28. Eine Rückwand 30 weist mehrere Schlitze auf, von denen drei beispielhaft mit der Bezugsziffer 32 versehen sind. Im Boden 24 der Ausziehlade sind im in Ausziehrichtung 52 vorderen Bereich Vorsprungsaufnahmen 34 in Form von Öffnungen vorgesehen. Der Abstand der Vorsprungsaufnahmen 34 von der Rückwand 30 ist mit Bezugsziffer 35 bezeichnet. In Ausziehrichtung 52 vorne ist an der Unterseite der Ausziehlade 18 ein Ausziehgriff 36 vorgesehen. Die Ausziehlade ist nach vorne hin offen. Durch geschickte Formgebung und Verstrebungen im Boden 24 der Ausziehlade 18 kann die gewünschte Stabilität erreicht werden.

Fig. 3 zeigt dieselbe Ausziehlade schräg von hinten. Hier ist insbesondere erkennbar, dass die Schlitze 32 in der Rückwand 30 seitlich eingrenzende Führungsstützen 38 aufweisen, die die Rückwand 30 stabilisieren und deren effektive Dicke erhöhen.

Fig. 4 zeigt eine Detailansicht der Ausziehlade 18 mit eingesetzten Separatoren. Beispielhaft sind drei Separatoren 20, 21 dargestellt, wobei unterschiedliche Formen gewählt sind, die unterschiedlichen Anforderungen genügen. So erleichtert die Form des Separators 21 zum Beispiel den Zugriff auf Poststücke in einem durch zwei benachbarte Separatoren gebildeten Unterfach, während Separator 20 eine höhere Stabilität aufweist.

Die Separatoren weisen im vorderen unteren Bereich Vorsprünge auf, die in Fig. 4 nicht sichtbar sind. Für einen Separator 20 zeigt zum Beispiel Fig. 5 die Ausformung des Vorsprunges 44. Auch die Separatoren 21 weisen entsprechende Vorsprünge auf. Die Vorsprünge 44 greifen in die Vorsprungsaufnahmen 34 ein und sind dort verhakt. Mit der hinteren Kante ragt der Separator durch einen Schlitz 32 in der Rückwand 30 der Ausziehlade 18. Der Abstand 35 der Vorsprungsaufnahmen 34 von der Rückwand 30 ist kleiner als der Abstand 49 eines Vorsprunges 44 von der hinteren Kante 43 des Separators (Fig. 5 und 6). Auf diese Weise ist sichergestellt, dass der Separator in der Ausziehlade gegen Verkippen und seitliches Verrutschen gesichert ist.

Fig. 5 und 6 zeigen zwei beispielhafte Ausführungsformen für Separatoren 20 bzw. 22. Während Separator 20 im vorderen Bereich abgerundet ist, ist Separator 22 im vorderen Bereich angeschrägt.

Erkennbar ist, dass der nach unten weisende Vorsprung 44 einen nasenförmig nach vorne zeigenden Fortsatz umfasst. Die in Ausziehrichtung 52 der Ausziehlade 18 hintere Kante 45 des Vorsprunges 44 ist angeschrägt. Der Abstand des Vorsprunges 44 von der hinteren Kante 43 des Separators ist mit der Bezugsziffer 49 bezeichnet.

An der hinteren Kante des Separators 20, 22 befindet sich ein Haken 46 mit einer sich nach unten öffnenden Hakenöffnung 48, dessen Außenseite 47 abgerundet ist.

Die gezeigten Ausführungsformen der Separatoren verjüngen sich in ihrer Dicke nach oben.

Fig. 7 zeigt einen Blick von vorne in das Sortierfach 14 bei in den Haltekörper 12 eingeschobener Ausziehlade 18. Separatoren 20 sind in noch zu beschreibender Weise in der Ausziehlade in den Vorsprungsaufnahmen 34 und den Schlitzen 32 der Rückwand 30 gehalten.

Fig. 8 zeigt ein Detail der Fig. 7. Insbesondere ist hier erkennbar, dass die Vorsprungsaufnahmen 34 im in Ausziehrichtung 52 vorne liegenden Bereich 40 schmaler sind, wobei die Dimensionen derart ausgewählt sind, dass ein eingesetzter Separator in dem schmalen Bereich 40 fest gehalten wird.

Auf der Stirnseite des Bodens 24 der Ausziehlade können Bezeichnungen 42 angebracht sein, die zum Beispiel die Zustellbezirke oder einzelne Postkunden in den Zustellbezirken bezeichnen.

Fig. 9 zeigt eine andere Ansicht einer Ausziehlade 18 mit Separatoren 20, deren Vorsprünge in die Vorsprungsaufnahmen 34 eingreifen. Hier ist die Ausziehlade 18 ein kleines Stück in Ausziehrichtung 52 herausgezogen, das etwa der Ausdehnung der Nase eines Vorsprungs 44 entspricht. Die Vorsprünge 44 stecken zwar noch in den Vorsprungsaufnahmen 34, aber ihre nasenförmigen Fortsätze sind nicht mehr in dem schmalen Bereich 40 der Vorsprungsaufnahmen verhakt. Dazu ist die Dimension der Vorsprungsaufnahmen 34 entsprechend gewählt.

Fig. 10a bis 10c zeigen in schematischer Darstellung, wie sich die Ausziehlade 18 und ein Separator 22 während des Ausziehprozesses der Ausziehlade 18 verhalten. In noch zu beschreibender Weise ist der Haken 46 des Separators 22 an einer raumfesten Haltestange 50 eingehakt. Die in der Figur vorne liegende Seitenwange 26 ist hier zum besseren Verständnis transparent dargestellt, so dass der Separator 22 sichtbar ist.

Fig. 10a zeigt den Zustand bei eingeschobener Ausziehlade 18. Fig. 10b zeigt den Zustand bei halb in Ausziehrichtung 52 ausgezogener Ausziehlade 18. Während in der Stellung der Fig. 10a der Vorsprung 44 des dargestellten Separators 22 durch die Vorsprungsaufnahme 34 in dem Boden 24 der Ausziehlade 18 hindurch ragt, liegt er im halb ausgezogenen Zustand der Fig. 10b auf dem Boden 24 der Ausziehlade 18 auf. Der Separator 22 ist daher leicht schräg.

In Fig. 10c ist der Zustand bei vollständig ausgezogener Ausziehlade 18 gezeigt. Der Separator 22 ragt nicht mehr durch die Rückwand 30 der Ausziehlade 18 in deren inneren Bereich hinein, so dass die Ausziehlade 18 nicht mehr durch den Separator 22 unterteilt ist. Der Separator 22 wird durch die Führungsstützen 38 der Rückwand 30 in seiner Raumausrichtung gegen seitliches Verkippen oder Verrutschen gehalten.

Die Fig. 11 bis 13 zeigen ausgehend von dem Zustand der Fig. 7 den in Fig. 10 dargestellten Ausziehprozess in anderer Perspektive. Insbesondere entspricht der Zustand, der in Fig. 7 gezeigt ist, der Fig. 10a, während Fig. 12 der Fig. 10b und Fig. 13 der Fig. 10c entspricht. Zusätzlich zeigt Fig. 11 den Zustand zwischen den in Fig. 10a und 10b dargestellten Zuständen, in denen die Ausziehlade 18 bereits so weit herausgezogen ist, dass der Vorsprung 44 aus der Vorsprungsaufnahme 34 heraus gleitet.

Fig. 14 zeigt einen Blick von hinten auf die Sortieranlage, wobei die Rückwand des Haltekörpers 12 herausgenommen ist. Gezeigt ist der Zustand mit eingeschobener Ausziehlade 18 und den Separatoren 20, die in Schlitzen 32 der Rückwand 30 der Ausziehlade gehalten sind. Man erkennt, wie die hinteren Bereiche der Separatoren 20 durch die Schlitze 32 der Rückwand 30 ragen. Im Bereich der Haltestange 50 ist ein Auflager 54 vorgesehen, das einen Auflagerträger 56 aufweist. An diesem Auflagerträger sind Auflagerfortsätze 58 vorgesehen, zwischen denen sich Stützhalterungen in Form von Schlitzen 60 befinden. Die Auflagerfortsätze 58 liegen auf der fest in dem Haltekörper montierten Haltestange 50 auf. Die Separatoren 20 ragen mit den Haken 46 in die Schlitze 60, wobei die Hakenöffnungen 48 die Haltestange 50 umgreifen, wie es zum Beispiel in den Fig. 10a bis 10c erkennbar ist. Unterhalb des Auflagers 54 sind der untere Bereich der Rückwand 30 und der Boden 24 der Ausziehlade 18 von hinten sichtbar. Insbesondere erkennt man auch die Führungsstützen 38, die die Schlitze 32 der Rückwand 30 im unteren Bereich umgeben.

Fig. 15 zeigt eine Ausführungsform eines Auflagers 54. Während Fig. 14 das Auflager 54 von hinten zeigt, ist die Ausführungsform der Fig. 15 schräg von vorne gezeigt. Insbesondere ist hier die Auflageaufnahme 62 sichtbar, mit der das Auflager 54 an der Haltestange 50 aufliegt. Bezugsziffer 63 bezeichnet Schraublöcher, in denen zum Beispiel Justierschrauben vorgesehen sein können, um die seitliche Lage des Auflagers 54 auf der Haltestange 50 zu justieren. Dazu werden in die Schraublöcher 63 entsprechende Justierschrauben eingesetzt, mit deren Hilfe das Auflager zum Beispiel gegen die Seitenwände des Haltekörpers verschoben und justiert werden kann. Das Auflager wird damit derart justiert, dass die Schlitze 60 des Auflagers 54 mit den Schlitzen 32 in der Ausziehlade 18 korrespondieren.

Fig. 16 zeigt einen Blick von hinten auf die Sortieranlage. Hier ist das Auflager 54 abgenommen worden, damit das Zusammenwirken der Haken 46 der Separatoren 20 mit der Haltestange 50 erkennbar ist. Dabei ist erkennbar, dass die Haken 46 die Haltestange 50 umgreifen.

Fig. 17 zeigt einen Blick von vorne in den hinteren Bereich eines erfindungsgemäß ausgestalteten Sortierfaches. Die Ansicht ist ohne Ausziehlade dargestellt, damit das Zusammenwirken des Auflagers 54, der Haltestange 50 und des Hakens 46 des Separators 20 deutlich wird. Erkennbar ist, wie die Auflagerfortsätze 58 auf der Haltestange 50 aufliegen. Ein Separator 20 befindet sich kurz vor der Haltestange 50, also in einem Zustand, kurz bevor der Haken 46 in einen Schlitz 60 um die Haltestange 50 einhakt.

In Fig. 18 ist ein Haltekörper einer Ausführungsform gezeigt, die für vier übereinander liegende erfindungsgemäß ausgestaltete Sortierfächer 14 ausgelegt ist. Schraublöcher 64 dienen jeweils zum Befestigen der Teleskopschienen der jeweiligen Ausziehlade 18. Öffnungen 66 dienen zur Aufnahme der Haltestangen 50 der jeweiligen Sortierfächer. Die Öffnung für die Haltestange des obersten Sortierfaches ist nicht sichtbar.

Im Folgenden werden mögliche Maße für die einzelnen Elemente angegeben, die jedoch nur beispielhaft zu verstehen sind.

Der Korpus 12 kann zum Beispiel eine Breite von ca. 50 cm oder 100 cm bei einer Tiefe von 35 cm aufweisen. Für einen Haltekörper, der vier erfindungsgemäße Sortierfächer übereinander aufnehmen kann, wie es in Fig. 18 dargestellt ist, ist zum Beispiel eine Höhe von etwa 130 cm möglich.

Die zum Beispiel aus Stahl gefertigten Haltestangen 50 weisen zum Beispiel einen Durchmesser von 14 mm auf. Die Höhe der jeweiligen Haltestange 50 in dem Haltekörper 12 ist jeweils so ausgewählt, dass sie der Lage der jeweiligen Ausnehmung 48 des Hakens 46 eines Separators in der entsprechenden Ausziehlade entspricht.

Das Auflager 54 kann aus Kunststoff gefertigt sein.

Die Separatoren werden zum Beispiel durch Kunststoffplatten einer Länge von ca. 35 cm und einer Höhe von ca. 21 cm gebildet. Im unteren Bereich weisen sie eine Dicke von 4 mm auf, die sich nach oben hin verjüngt, wie es auch in den Fig. 5 und 6 erkennbar ist.

Die Ausziehlade 18 besteht ebenfalls aus Kunststoff und hat zum Beispiel ein Volumen von 3500 cm³.

Die erfindungsgemäße Sortieranlage wird wie folgt zusammengebaut. In einen Haltekörper 12, wie er in Fig. 18 gezeigt wird, werden Haltestangen 50 in die Haltestangenaufnahmen 66 eingesetzt. In den Schraublöchern 64 werden nicht gezeigte Teleskopschienen montiert, die Ausziehladen 18 tragen und ein Herausziehen der Ausziehladen nach vorne bis zu einem Anschlag ermöglichen. Bei einer Ausführungsform gemäß der Fig. 1 wird eine Ausziehlade 18 nur in dem zweiten Sortierfach 14 von unten vorgesehen.

Zu jeder Ausziehlade 18 bzw. zu jeder Haltestange 50 wird ein Auflager 54 montiert, wobei die Auflageaufnahme 62 auf die Haltestange 50 gelegt wird. Das Auflager 54 stützt sich dabei zum Beispiel gegen eine Rückwand des Haltekörpers 12 ab und kann somit nicht von der Haltestange 50 abrutschen. Mit Hilfe des in den Figuren nicht dargestellten Justiermechanismus unter Ausnutzung der Schraublöcher 63 in dem Auflager 54 (Fig. 15) wird die seitliche Lage des Auflagers 54 so eingestellt, dass die Schlitze 60 des Auflagers 54 mit den Schlitzen 32 in der Rückwand 30 der Ausziehlade 18 korrespondieren. Auf diese Weise werden Toleranzen der die Ausziehlade 18 tragenden Teleskopschienen ausgeglichen. Die Justierschrauben, die in die Justierschraubenlöcher 63 des Auflagers 54 eingesetzt werden, können das Auflager 54 zum Beispiel gegen die Seitenwände des Haltekörpers 12 verspannen.

Bei der Verwendung kann der Benutzer wie folgt vorgehen. Zunächst wählt er aus, welchen Abstand die Separatoren 20, 21, 22 voneinander haben sollen. Der Abstand der einzelnen Separatoren 20, 21, 22 wird dabei so ausgewählt, dass er in etwa dem Postaufkommen einzelner Zustellbezirke individuell entspricht, so dass das jeweilige einem Zustellbezirk zugeordnete Unterfach zwischen zwei Separatoren das typische Postaufkommen des entsprechenden Zustellbezirkes aufnehmen kann. Unterschiedliche Unterfächer haben also - dem typischen Postaufkommen der ihnen zugeordneten Zustellbezirke entsprechend - unterschiedliche Breite und dementsprechend unterschiedlichen Abstand der sie begrenzenden Separatoren. Der Benutzer nimmt dann die Erstbestückung der Ausziehlade 18 mit Separatoren 20, 21, 22 vor. Die Ausziehlade 18 wird dazu auf etwa 80% des Maximalauszuges herausgezogen. Die Separatoren werden entsprechend der gewünschten Abstände eingesetzt, wobei die Vorsprünge 44 in die ausgewählten Vorsprungsaufnahmen 34 eingehakt werden und die hinteren Kanten der Separatoren in die entsprechenden Schlitze 32 der Rückwand 30 der Ausziehlade 18 geführt werden. Es entsteht ein Zustand, wie er zum Beispiel in Fig. 4 gezeigt ist. Die Separatoren 20, 21, 22 werden durch die Vorsprünge 44 in den Vorsprungsaufnahmen 34 und die Schlitze 32 fest gehalten. Die Ausziehlade 18 wird jetzt in das Sortierfach 14 nach hinten eingeschoben, wobei sich die Separatoren 20, 21, 22 mit der Ausziehlade 18 nach hinten bewegen. Am Ende des Einschubprozesses treffen die Haken 46 mit ihrer abgerundeten Außenseite 47 auf die Haltestange 50. Die Außenseite 47 des Hakens 46 gleitet an der Haltestange 50 nach oben ab, bis die Hakenöffnung 48 über der Haltestange 50 liegt. Dann fällt der Separator 20, 21, 22 wieder nach unten, so dass der Haken 46 die Haltestange 50 umgreift, wie es zum Beispiel in Fig. 10 oder Fig. 16 erkennbar ist. Der Haken 46 des Separators 20, 21, 22 liegt jetzt in einem Schlitz 60 des Auflagers 54 auf der Haltestange 50 auf, so dass eine Bewegung des Separators in Ausziehrichtung 52 nicht mehr möglich ist.

Damit ist der Sortierkasten 14 für die speziellen Anforderungen des Benutzers gerüstet. Insbesondere sind Unterfächer gebildet, die in ihrer Breite dem typischen Postaufkommen einzelner Zustellbezirke individuell entsprechen. In der Regel ist keine Veränderung der Lage der Separatoren mehr notwendig, da sich das typische Postaufkommen nicht ändert. Gegebenenfalls können die Separatoren aber von Hand wieder herausgenommen werden, indem der Eingriff zwischen dem Haken 46 und der Haltestange 50 aufgehoben wird.

Im Zustand der eingeschobenen Ausziehlade 18 mit den montierten Separatoren kann jetzt die Post einsortiert werden. Einzelne Poststücke werden den Zustellbezirken entsprechend in einzelne Unterfächer eingelegt. Nachdem die Post vollständig in die einzelnen Unterfächer einsortiert ist, wird die Ausziehlade 18 an dem Ausziehgriff 36 in Ausziehrichtung 52 bis zum Anschlag der Teleskopschiene wieder herausgezogen. Die Separatoren 20, 21, 22 bleiben auf der Haltestange 50 verhakt und verlieren somit bis zum Maximalauszug der Ausziehlade 18 gänzlich ihre Funktion als Trennelemente. Dies ist in Fig. 10 erkennbar. Während die dort gezeigten Separatoren 22 in Fig. 10a an der Haltestange 50 verhakt sind und die Ausziehlade noch nicht ausgezogen ist, wird in Fig. 10b die Ausziehlade in Ausziehrichtung 52 herausgezogen, wohingegen die Separatoren 22 an der Haltestange 50 verhakt bleiben. Fig. 10c zeigt den Zustand, in dem die Ausziehlade 18 vollständig ausgezogen ist und die Separatoren 22 ihre Trennfunktion in der Ausziehlade 18 nicht mehr ausüben. Die Separatoren 22 sind durch die Führungsstützen 38 und das nach hinten gebogene obere Ende der Rückwand 30 gegen Umfallen gesichert.

Der Ausziehprozess ist in der Folge der Fig. 9 und Fig. 11 bis 13 ausgehend von dem Zustand der Fig. 7 noch einmal im Detail dargestellt. In Fig. 7 liegt der Vorsprung 44 noch in der Vorsprungsaufnahme 34. In Fig. 9 ist die Ausziehlade 18 bereits ein Stück herausgezogen, so dass die nasenförmigen Fortsätze der Vorsprünge 44 nicht mehr in den Vorsprungsaufnahmen 34 verhakt sind. Fig. 11 zeigt, wie bei weiterem Herausziehen der Ausziehlade in Ausziehrichtung 52 die schräge hintere Kante 45 des Vorsprunges 44 das Herausgleiten des Vorsprunges 44 des Separators 20 aus der Vorsprungsaufnahme 34 unterstützt, so dass der Separator sich im vorderen Bereich leicht nach oben bewegt. Fig. 12 zeigt einen der Fig. 10b entsprechenden Zustand. Fig. 13 zeigt die Ausziehlade 18 in vollständig ausgezogenem Zustand. Erkennbar ist, dass die Separatoren 20 nicht mehr in die Ausziehlade 18 hineinreichen, so dass die Ausziehlade 18 jetzt völlig ohne Unterteilung ist (mit Ausnahme einer gegebenenfalls vorgesehenen Mittelwange 28).

Der Nutzer kann jetzt in die Ausziehlade eingreifen und die sortierte Post entweder gegen eine Seitenwange 26 oder die Mittelwange 28 der Ausziehlade 18 zusammenschieben. Das gesamte Postaufkommen, das der Ausziehlade zwischen einer Seitenwange und der Mittelwange 28 zugeordnet ist, kann in einem Schritt herausgenommen werden und in sortierter Form zum Beispiel in die Posttasche eingelegt werden.

Es ist also nicht notwendig, jedes einzelne einem Zustellbezirk zugeordnete Unterfach des Sortierfaches einzeln zu entleeren und seinen Inhalt in die Posttasche zu übernehmen. Der Sortierprozess, insbesondere der Entnahmeprozess aus dem Sortierfach ist damit erheblich vereinfacht und zeitlich sehr viel kürzer als bei Sortierfächern ohne Ausziehlade.

Nach der Entnahme wird die Ausziehlade 18 wieder in das Sortierfach 14 zurückgeschoben, wobei die Separatoren 20, 21, 22 wieder ihre Trennfunktion einnehmen und die Vorsprünge 44 der Separatoren in den Vorsprungsaufnahmen 34 im Boden 24 der Ausziehlade 18 verhaken. Es entsteht wieder der Zustand, wie er zum Beispiel in Fig. 7 gezeigt ist, in dem die Ausziehlade 18 durch die Separatoren in Unterfächer unterteilt ist. Die Sortieranlage ist jetzt für einen weiteren Sortierprozess bereit.

Die Sortieranlage funktioniert mechanisch und ist daher sehr kostengünstig und robust.

### Bezueszeichenliste

- 10: Sortieranlage
- 12: Haltekörper, Korpus
- 14: Sortierfach
- 16: Sortierfach
- 17: Regalbrett
- 18: Ausziehlade
- 20,21,22: Separatoren
- 23: Tisch
- 24: Boden der Ausziehlade
- 26: Seitenwange
- 28: Mittelwange
- 30: Rückwand der Ausziehlade
- 32: Schlitze in der Rückwand
- 34: Vorsprungsaufnahmen
- 35: Abstand der Vorsprungsaufnahmen von der Rückwand der Ausziehlade
- 36: Ausziehgriff
- 38: Führungsstützen
- 40: schmaler Bereich der Vorsprungsaufnahmen
- 42: Kennzeichnung
- 43: hintere Kante des Separators
- 44: Vorsprung
- 45: angeschrägte Kante des Vorsprungs
- 46: Haken
- 47: abgerundete Hakenaußenseite
- 48: Hakenöffnung
- 49: Abstand eines Vorsprungs von der hinteren Kante eines Separators
- 50: Haltestange
- 52: Ausziehrichtung
- 54: Auflager
- 56: Auflagerträger
- 58: Auflagerfortsatz
- 60: Schlitz
- 62: Auflageaufnahme
- 63: Justierschraubloch
- 64: Schraubloch
- 66: Haltestangenaufnahme

## Patentansprüche

1. Sortieranlage (10) zum Sortieren von Sortierstücken, insbesondere Poststücken, mit
- einem, vorzugsweise als Korpus ausgestalteten, nach vorne offenen Haltekörper (12),
- wenigstens einem Sortierfach (14, 16) in dem Haltekörper (12) zur Aufnahme sortierter Sortierstücke, und
- wenigstens einem Trennelement (20, 21, 22) zur Unterteilung des wenigstens einen Sortierfaches (12) in Unterfächer,
wobei
- wenigstens ein Sortierfach (14) eine aus dem Haltekörper (12) zumindest teilweise in einer Ausziehrichtung (52) herausziehbare, vorzugsweise nach vorne offene, Ausziehlade (18) umfasst und
- wenigstens ein Trennelement als ein parallel zur Ausziehrichtung (52) angeordneter Separator (20, 21, 22) ausgestaltet ist, der nicht fest mit der Ausziehlade (18) verbunden ist und sich beim Herausbewegen der Ausziehlade (18) in der Ausziehrichtung (52) nicht mitbewegt, so dass die Ausziehlade (18) nach dem Herausbewegen nicht mehr durch den wenigstens einen Separator (20, 21, 22) unterteilt ist,
**dadurch gekennzeichnet, dass**
- der wenigstens eine Separator (20, 21, 22) an seiner in der Ausziehlade (18) hinten angeordneten Kante einen Haken (46), dessen Hakenöffnung (48) vorzugsweise nach unten gerichtet ist, aufweist und
- in dem Haltekörper (12) eine horizontale, parallel zur Rückwand (30) der Ausziehlade (18) ausgerichtete Haltekante oder Haltestange (50) vorgesehen ist, die derart angeordnet ist, dass der Haken (46) des Separators (20, 21, 22) derart an ihr einhaken kann, dass sich der Separator (20, 21, 22) im eingehakten Zustand nicht in Ausziehrichtung (52) mit der Ausziehlade (18) bewegen kann, und
- der Haken (46) an seiner Außenseite (47) und/oder die Haltestange bzw. die Haltekante an der der Ausziehlade (18) zugewandten Seite derart abgerundet oder angeschrägt ist, dass der Haken (46) an der Haltekante bzw. der Haltestange (50) abgleitet, wenn sich der wenigstens eine Separator (20, 21, 22) und die Haltestange (50) bzw. die Haltekante relativ aufeinander zu bewegen, bis die Hakenöffnung (48) die Haltestange (50) bzw. die Haltekante umgreifen kann.

2. Sortieranlage nach Anspruch 1, **dadurch gekennzeichnet, dass** die wenigstens einen Ausziehlade (18) im rückwärtigen Bereich mehrere Führungen, vorzugsweise durch Ausbildung einer mehrfach geschlitzten Rückwand (30), umfasst, wobei die einzelnen Führungen bzw. Schlitze (32) derart ausgestaltet sind, dass ein Separator (20, 21, 22), durch sie gleiten kann.

3. sortieranlage nach Anspruch 2, **dadurch gekennzeichnet, dass** die Schlitze (32) in der Rückwand (30) der Ausziehlade (18) derart dimensioniert sind, dass sie den wenigstens einen Separator (20, 21, 22) führen können.

4. Sortieranlage nach einem der Ansprüche 2 oder 3, **dadurch gekennzeichnet, dass** die Schlitze (32) der Rückwand (30) der Ausziehlade (18) Führungsstützen (38) umfassen, die die Dicke der Rückwand (30) im Bereich der Schlitze (32) effektiv vergrößern.

5. Sortieranlage nach einem der Ansprüche 1 bis 4, **dadurch gekennzeichnet, dass** der wenigstens eine Separator (20, 21, 22) herausnehmbar ist.

6. Sortieranlage nach einem der Ansprüche 1 bis 5, **gekennzeichnet durch** ein Auflager (54) mit wenigstens einer, vorzugsweise schlitzartigen, Stützhalterung (60) für den wenigstens einen Separator, wobei das Auflager (54) ortsfest zu dem Haltekörper (12) ist und die wenigstens eine Stützhalterung (60) derart ausgestaltet ist, dass sie den wenigstens einen Separator (20, 21, 22) bei der Ausziehbewegung der Ausziehlade (18) in seiner Raumausrichtung hält.

7. Sortieranlage nach Anspruch 6, **dadurch gekennzeichnet, dass** das Auflager (54) einen Justiermechanismus aufweist, der derart ausgestaltet ist, die wenigstens eine Stützhalterung (60) zu justieren, so dass auf diese Weise die räumliche Ausrichtung und/oder die räumliche Lage des von ihr gestützten Separators (20, 21, 22) eingestellt wird.

8. Sortieranlage nach einem der Ansprüche 1 bis 7, **dadurch gekennzeichnet, dass** der wenigstens eine Separator (20, 21, 22) einen Vorsprung (44) aufweist, der mit einer korrespondierenden Vorsprungsaufnahme (34) in der Ausziehlade (18) derart zusammenwirkt, dass der Vorsprung (44) im eingeschobenen Zustand der Ausziehlade (18) in der Vorsprungsaufnahme (34) gehalten ist und bei der Herausbewegung der Ausziehlade (18) von der Vorsprungsaufnahme (34) freigegeben wird.

9. Sortieranlage nach Anspruch 8, **dadurch gekennzeichnet, dass** der Vorsprung (44) des wenigstens einen Separators (20, 21, 22) im in Ausziehrichtung (52) der Ausziehlade (18) vorderen Bereich des Separators (20, 21, 22) vorgesehen ist, vorzugsweise an dessen unterer Kante.

10. Sortieranlage nach Anspruch 9, **dadurch gekennzeichnet, dass** der Vorsprung (44) des wenigstens einen Separators (20, 21, 22) und/oder die korrespondierende Vorsprungsaufnahme derart angeschrägt oder abgerundet sind, dass sie beim Herausziehen der Ausziehlade (18) aneinander abgleiten.

11. Sortieranlage nach einem der Ansprüche 8 bis 10, **dadurch gekennzeichnet, dass** der Abstand (49) des Vorsprunges (44) des wenigstens einen Separators (20, 21, 22) von der in Ausziehrichtung (52) der Ausziehlade (18) hinten liegenden Kante (43) des Separators (20, 21, 22) größer ist, als der Abstand (35) der Vorsprungsaufnahme-(34) von der Rückwand (30) der Ausziehlade (18), so dass der wenigstens eine Separator (20, 21, 22) durch eine Öffnung oder einen Schlitz (32) in der Rückwand (30) der Ausziehlade (18) ragt.

12. Sortieranlage nach einem der Ansprüche 1 bis 11, **dadurch gekennzeichnet, dass** der wenigstens eine Separator (20, 21, 22) als Kunststoff-Spritzgussteil gebildet ist.

13. Postsortiereinrichtung zum Sortieren von Poststücken, insbesondere Briefe, mit einer Sortieranlage nach einem der Ansprüche 1 bis 12.

## Claims

1. A sorting installation (10) for the sorting of articles to be sorted, in particular items of mail, comprising
- a holder (12) preferably made as a carcass and open to the front;
- at least one sorting compartment (14, 16) in the holder (12) for the reception of sorted articles; and
- at least one dividing member (20, 21, 22) for the division of the at least one sorting compartment (12) into subcompartments,
wherein
- at least one sorting compartment (14) includes a pull-out drawer (18) which can be pulled out at least partly from the holder (12) in a pulling-out direction (52) and which is preferably open to the front; and
- at least one dividing member is designed as a separator (20, 21, 22) which is arranged parallel to the pulling-out direction (52), which is not fixedly connected to the pull-out drawer (18) and which does not move along in the pulling-out direction (52) on the moving out of the pull-out drawer (18) so that the pull-out drawer (18) is no longer divided by the at least one separator (20, 21, 22) after having been moved out,
**characterized in that**
- the at least one separator (20, 21, 22) has a hook (46) at its edge arranged at the rear in the pull-out drawer (18), the hook opening (48) of said hook preferably being directed downwardly;
- a horizontal holding edge or holding rod (50) aligned parallel to the rear wall (30) of the pull-out drawer (18) is provided in the holder (12) and is arranged such that the hook (46) of the separator (20, 21, 22) can hook to it so that in the hooked in state the separator (20, 21, 22) cannot move in the pull-out direction (52) with the pull-out drawer (18); and
- the hook (46) is rounded or chamfered at its outer side (47) and/or the holding rod or the holding edge is rounded or chamfered at the side facing the pull-out drawer (18) such that the hook (46) slides off at the holding edge or holding rod (50) when the at least one separator (20, 21, 22) and the holding rod (50) or the holding edge move relatively toward one another until the hook opening (48) can engage around the holding rod (50) or the holding edge.

2. A sorting installation in accordance with claim 1, **characterized in that** the at least one pull-out drawer (18) includes, in the rear region, a plurality of guides, preferably by formation of a multiply slotted rear wall (30), with the individual guides or slots (32) being designed such that a separator (20, 21, 22) can slide through them.

3. A sorting installation in accordance with claim 2, **characterized in that** the slots (32) in the rear wall (30) of the pull-out drawer (18) are dimensioned such that they can guide the at least one separator (20, 21, 22).

4. A sorting installation in accordance with one of the claims 2 or 3, **characterized in that** the slots (32) of the rear wall (30) of the pull-out drawer (18) include guide stubs (38) which effectively increase the thickness of the rear wall 30) in the region of the slots. (32).

5. A sorting installation in accordance with any one of the claims 1 to 4, **characterized in that** the at least one separator (20, 21, 22) can be removed.

6. A sorting installation in accordance with any one of the claims 1 to 5, **characterized by** a support (54) having at least one support mount (60), preferably of a slot type, for the at least one separator, with the support (54) being stationary with respect to the holder (12) and the at least one support mount (60) being designed such that it holds the at least one separator (20, 21, 22) in its spatial orientation on the pulling-out movement of the pull-out drawer (18).

7. A sorting installation in accordance with claim 6, **characterized in that** the support (54) has an adjustment mechanism which is designed to adjust the at least one support holder (60) such that, in this manner, the spatial alignment and/or the spatial position of the separator (20, 21, 22) supported by it is adopted.

8. A sorting installation in accordance with any one of the claims 1 to 7, **characterized in that** the at least one separator (20, 21, 22) has a projection (44) which cooperates with a corresponding projection mount (34) in the pull-out drawer (18) such that the projection (44) is held in the projection mount (34) in the pushed-in state of the pull-out drawer (18) and is released from the projection mount (34) on the moving out of the pull-out drawer (18).

9. A sorting installation in accordance with claim 8, **characterized in that** the projection (44) of the at least one separator (20, 21, 22) is provided in the region of the separator (20, 21, 22) at the front in the pulling-out direction (52) of the pull-out drawer (18), preferably at its lower edge.

10. A sorting installation in accordance with claim 9, **characterized in that** the projection (44) of the at least one separator (20, 21, 22) and/or the corresponding projection mount is/are chamfered or rounded such that they slide off one another on the pulling out of the pull-out drawer (18).

11. A sorting installation in accordance with any one of the claims 8 to 10, **characterized in that** the spacing (49) of the projection (44) of the at least one separator (20, 21, 22) from the edge (43) of the separator (20, 21, 22) disposed at the rear in the pulling-out direction (52) of the pull-out drawer (18) is larger than the spacing (35) of the projection mount (34) from the rear wall (30) of the pull-out drawer (18) so that the at least one separator (20, 21, 22) projects through an opening or a slot (32) in the rear wall (30) of the pull-out drawer (18).

12. A sorting installation in accordance with any one of the claims 1 to 11, **characterized in that** the at least one separator (3, 20, 21) is formed as an injection molded plastic part.

13. A mail sorting apparatus for the sorting of items of mail, in particular letters, using a sorting installation in accordance with any one of the claims 1 to 12.

## Revendications

1. Installation de tri (10) pour trier des articles à trier, en particulier des articles postaux, comprenant
- un corps de maintien (12), de préférence conçu à la manière d'un corps monobloc ouvert vers l'avant,
- au moins un casier de tri (14, 16) dans le corps de maintien (12) pour recevoir des articles triés, et
- au moins un élément de séparation (20, 21, 22) pour la subdivision dudit au moins casier de tri (12) en sous-casiers,
dans laquelle
- au moins un casier de tri (14) comprend un tiroir extractible (18) capable d'être extrait au moins partiellement dans une direction d'extraction (52) hors du corps de maintien (12), de préférence ouvert vers l'avant, et
- au moins un élément de séparation est conçu comme un séparateur (20, 21, 22) agencé parallèlement à la direction d'extraction (52), qui n'est pas fermement relié au tiroir extractible (18), et qui ne se déplace pas conjointement dans la direction d'extraction (52) lors du mouvement sortant du tiroir extractible (18), de sorte qu'après son mouvement sortant le tiroir extractible (18) n'est plus subdivisé par ledit au moins un séparateur (20, 21, 22),
**caractérisée en ce que**
- ledit au moins un séparateur (20, 21, 22) comprend, au niveau de son arête agencée en arrière dans le tiroir extractible (18), un crochet (46) dont l'ouverture (48) est dirigée de préférence vers le bas, et
- dans le corps de maintien (12) il est prévu une arête de maintien ou une tige de maintien (50) horizontale, orientée parallèlement à la paroi postérieure (30) du tiroir extractible (18), arête ou tige qui est agencée de telle manière que le crochet (46) du séparateur (20, 21, 22) est capable de s'accrocher sur celle-ci de telle manière que le séparateur (20, 21, 22) ne peut pas se déplacer conjointement avec le tiroir extractible (18) dans la direction d'extraction (52) dans la situation accrochée, et
- le crochet (46) est arrondi ou biseauté sur sa face extérieure (47) et/ou la tige de maintien ou l'arête de maintien est arrondie ou biseautée sur la face tournée vers le tiroir extractible (18), de telle manière que le crochet (46) glisse sur l'arête de maintien ou sur la tige de maintien (50) quand ledit au moins un séparateur (20, 21, 22) et la tige de maintien (50) ou l'arête de maintien se déplacent l'un par rapport à l'autre jusqu'à ce que l'ouverture (48) du crochet soit capable de venir entourer la tige de maintien (50) ou l'arête de maintien.

2. Installation de tri selon la revendication 1, **caractérisée en ce que** ledit au moins un tiroir extractible (18) comprend, dans la zone postérieure, plusieurs guidages, de préférence par réalisation d'une paroi postérieure (30) avec une pluralité de fentes, et les guidages individuels ou fentes (32) sont conçu(e)s de telle manière qu'un séparateur (20, 21, 22) est capable de coulisser en les traversant.

3. Installation de tri selon la revendication 2, **caractérisée en ce que** les fentes (32) dans la paroi postérieure (30) du tiroir extractible (18) sont dimensionnées de telle façon qu'elles sont capables de guider ledit au moins un séparateur (20, 21, 22).

4. Installation de tri selon l'une des revendications 2 ou 3, **caractérisée en ce que** les fentes (32) de la paroi postérieure (30) du tiroir extractible (18) comprennent des soutiens de guidage (38) qui agrandissent de manière effective l'épaisseur de la paroi postérieure (30) dans la région des fentes (32).

5. Installation de tri selon l'une des revendications 1 à 4, **caractérisée en ce que** ledit au moins un séparateur (20, 21, 22) est susceptible d'être enlevé.

6. Installation de tri selon l'une des revendications 1 à 5, **caractérisée par** un appui (54) avec au moins une monture de soutien (60), de préférence semblable à une fente, pour ledit au moins un séparateur, dans laquelle l'appui (54) est stationnaire par rapport au corps de maintien (12) et ladite au moins une monture de soutien (60) est conçue de telle manière qu'elle maintient ledit au moins un séparateur (20, 21, 22) dans son orientation dans l'espace lors du mouvement d'extraction du tiroir extractible (18).

7. Installation de tri selon la revendication 6, **caractérisée en ce que** l'appui (54) comprend un mécanisme d'ajustement conçu de telle manière qu'il ajuste ladite au moins une monture de soutien (60) de manière à régler l'orientation dans l'espace et/ou la position dans l'espace du séparateur (20, 21, 22) qu'il soutient.

8. Installation de tri selon l'une des revendications 1 à 7, **caractérisée en ce que** ledit au moins un séparateur (20, 21, 22) comprend une saillie (44) qui coopère avec un logement de saillie (34) correspondant dans le tiroir extractible (18) de telle manière que, dans l'état rétracté du tiroir extractible (18), la saillie (44) est maintenue dans le logement de saillie (34) et que celle-ci est libérée du logement de saillie (34) lors du mouvement sortant du tiroir extractible (18).

9. Installation de tri selon la revendication 8, **caractérisée en ce que** la saillie (44) dudit au moins un séparateur (20, 21, 22) est prévue dans la zone antérieure, en direction d'extraction (52) du tiroir extractible (38), du séparateur (20, 21, 22), de préférence au niveau de son arête inférieure.

10. Installation de tri selon la revendication 9, **caractérisée en ce que** la saillie (44) dudit au moins un séparateur (20, 21, 22) et/ou le logement de saillie correspondant est biseauté(e) ou arrondi(e) de telle manière qu'ils coulissent l'un contre l'autre lors de l'extraction du tiroir extractible (18).

11. Installation de tri selon l'une des revendications 8 à 10, **caractérisée en ce que** la distance (49) de la saillie (44) dudit au moins un séparateur (20, 21, 22) vis-à-vis de l'arête (43) du séparateur (20, 21, 22) située en arrière dans la direction d'extraction (52) du tiroir extractible (18) est supérieure à la distance (35) du logement de saillie (34) vis-à-vis de la paroi postérieure (30) du tiroir extractible (18) de sorte que ledit au moins un séparateur (20, 21, 22) dépasse à travers une ouverture ou une fente (32) dans la paroi postérieure (30) du tiroir extractible (18).

12. Installation de tri selon l'une des revendications 1 à 11, **caractérisée en ce que** ledit au moins un séparateur (20, 21, 22) est réalisé à la manière d'une pièce en matière plastique réalisée par moulage-injection.

13. Système de tri postal pour le tri d'articles postaux, en particulier de lettres, comprenant une installation de tri selon l'une des revendications 1 à 12.
